# EUROPÄISCHE PATENTSCHRIFT

(11) **EP 1 273 749 B1**
(45) Veröffentlichungstag und Bekanntmachung des Hinweises auf die Patenterteilung: **30.08.2006**
(21) Anmeldenummer: 01125124.6
(22) Anmeldetag: 23.10.2001
(51) Int. Cl.: E05D 15/06, E05D 15/08

(54) **Gleitelementvorrichtung**
Sliding element
Elément coulissant

(30) Priorität: 02.07.2001 DE 10131502
(43) Veröffentlichungstag der Anmeldung: 08.01.2003
(73) Patentinhaber: SKS Stakusit Bautechnik GmbH, 47198 Duisburg (DE)
(72) Erfinder: Perpeet, Michael, 45481 Mülheim/Ruhr (DE)
(74) Vertreter: Albrecht, Rainer Harald

(56) Entgegenhaltungen:
- WO-A-01/33024
- WO-A-99/32747
- DE-A- 19 753 219
- FR-A- 2 676 494
- US-A- 1 945 008
- US-A- 3 693 293
- US-A- 3 745 706

## Beschreibung

Die vorliegende Erfindung betrifft eine Gleitelementvorrichtung, insbesondere Schiebewand- bzw. Balkongeländerverglasungseinrichtung, mit im Wesentlichen in einer Gleitebene bewegbaren Gleitelementen mit Unterkante und Oberkante, ferner mit wenigstens an die Unterkante angeschlossenen Rollkörpern, die in ein zugeordnetes unteres Profil eingreifen, üblicherweise hierin laufen, und mit einer rollkörperfrei ausgebildeten Oberkante des Gleitelementes, welche lediglich zumindest eine feststehende Seitenführung in einem oberen Profil aufweist, wobei die beiden Profile breitenvariabel sowie modular ausgebildet sind und zur Verbindung zugehöriger Profilstücke jeweils Nut-/Federverbindungen dienen.

Die Rollkörper sorgen zumeist für eine Führung der Gleitelemente im jeweiligen Profil und/oder zur Aufnahme ihres Gewichtes, welches kraftmäßig über das untere Profil in das Mauerwerk eingeleitet wird.

Eine Gleitelementvorrichtung des eingangs beschriebenen Aufbaus wird im Rahmen der US-PS 1 945 008 beschrieben. Hier gestaltet sich der Aufbau der einzelnen Profile schwierig.

Darüber kennt man durch die DE 197 53 219 A1 eine Führungsvorrichtung für Schiebeelemente. Dabei sind mindestens ein erstes und mindestens ein zweites Profil als erstes bzw. zweites Erweiterungsprofil ausgestaltet und verfügen über zugehörige Anschlussbereiche. Auf diese Weise sollen mit möglichst wenigen Profilen verschiedenartige Anwendungen beherrscht werden können.

Darüber hinaus kennt man vielfältig vorbeschriebene Gleitelementvorrichtungen, wozu nur beispielhaft auf die EP 0 902 153 A2, die CH 671 068 A, die CH 600 111 A sowie die WO 92/17673 A1 verwiesen sei. Beim Stand der Technik wird durchgängig so vorgegangen, dass neben dem beschriebenen unteren Profil obligatorisch ein oberes Profil vorgesehen ist und sowohl die Oberkante als auch die Unterkante des jeweiligen Gleitelementes Rollkörper tragen, die in die zugeordneten Profile eingreifen. Nur so glaubt man die zum Teil doch erheblichen Gewichte bei gleichzeitig einwandfreier Führung beherrschen zu können. Darüber hinaus treten bei Gleitelementvorrichtungen, die außen aufgestellt werden, Kräfte in Seitwärtsrichtung auf, die zumeist auf Wind oder Regen zurückzuführen sind. Auch diese müssen beherrscht werden.

Kurz und gut fordert der Stand der Technik an dieser Stelle durchgängig die oberseitige und unterseitige Rollenführung der bewegbaren Gleitelemente. Das ist aufwendig, schon weil sowohl die Oberkante als auch die Unterkante des Gleitelementes mit zugehörigen Rollkörpern ausgerüstet werden müssen. Hinzu kommt, dass den Rollkörpern angepasste Profile beizuordnen sind. Hierdurch ergeben sich weitere Probleme. Denn der einwandfreie Lauf der bewegbaren Gleitelemente in Gleitebene erfordert, dass die Profile gerade verlaufen, damit sich die Rollkörper hierin verkantungsfrei fortbewegen. Ein solcher Verlauf der Profile kann nicht immer gewährleistet werden, insbesondere dann nicht, wenn Altbauten saniert werden.

Das lässt sich im Kern darauf zurückführen, dass zumeist das obere Profil an einen über dem zu verkleidenden Balkon befindlichen weiteren Balkon angeschlossen wird, während das untere Profil auf dem auszurüstenden Balkon aufsteht. Derartige Probleme hat man in der Vergangenheit dadurch versucht zu umgehen, dass das obere sowie gegebenenfalls das untere Profil entsprechend unterfüttert wurden, um den gewünschten geradlinigen Verlauf darstellen zu können. Auch eine solche Vorgehensweise ist äußerst aufwendig. - Hier will die Erfindung insgesamt Abhilfe schaffen.

Der Erfindung liegt das technische Problem zugrunde, eine Gleitelementvorrichtung des eingangs beschriebenen Aufbaus so weiter zu entwickeln, dass bei einfachem und kostengünstigem Aufbau die Montage erleichtert ist. Außerdem soll eine Anpassung an eine variable Zahl von Gleitelementen ermöglicht werden.

Zur Lösung dieser Aufgabenstellung schlägt die Erfindung bei einer gattungsgemäßen Gleitelementvorrichtung vor, dass die jeweilige Nut-/Federverbindung eine gelenkkopfähnliche Profilierung als Feder sowie eine pfannenähnliche Profilierung als Nut aufweist, die beide in Profilschienenlängsrichtung durchlaufen und eine axiale Lagerung der Profilstücke mit Gelenkspiel zueinander bewirken.

Bei der Seitenführung für die rollkörperfrei ausgebildete Oberkante des Gleitelementes handelt es sich zumeist um eine oder mehrere Führungsschienen, die vorzugsweise flexibel ausgebildet sind. Üblicherweise dienen zur Seitenführung der Oberkante des Gleitelementes Bürstenleisten. Diese zeichnen sich dadurch aus, dass sie mit Bürsten ausgerüstet sind, deren Webdichte sich vom Gleitelement ausgehend bis hin zur die Bürste tragenden Leiste erhöht. Hierdurch setzen die Bürstenleisten dem Gleitelement bei zunehmendem Verschleiß einen wachsenden Widerstand entgegen.

Es sind größtenteils zwei Führungsschienen bzw. Bürstenleisten realisiert, die das Gleitelement zwischen sich aufnehmen. Beide Führungsschienen lassen sich vorteilhaft an einem oberen Profil anordnen. Das kann beispielsweise so erfolgen, dass die Führungsschienen in zugehörige Längsnuten des oberen Profils eingeschoben werden. Dabei muss gewährleistet sein, dass das Gleitelement mit seiner Oberkante zumindest so weit zwischen die beiden Führungsschienen eintaucht, dass selbst bei maximalen Seitenkräften und damit verbundener Durchbiegung des Gleitelementes ein Herausgleiten aus dieser gleichsam doppelten feststehenden Seitenführung verhindert wird.
Damit sich bei solchen Lastfällen und den damit verbundenen Zug- und Druckkräften aufgrund von Wind (und/oder Regen) die Unterkante des Gleitelementes nicht von dem zugeordneten unteren Profil entfernt, ist vorgesehen, diese Unterkante mit zumindest einem Widerhaken auszurüsten, welcher wenigstens einen Ansatz bzw. einer Laufschiene für den Rollkörper übergreift. In der Regel sind zwei Widerhaken realisiert, die in der Art einer Klammer einen aus zwei Ansätzen bzw. Vorsprüngen gebildeten einen T-förmigen Kopf der Laufschiene beidseitig umschließen. Dieser T-förmige Kopf mag an seiner Oberfläche pilzförmig ausgeführt sein, wenn als Rollkörper eine Rolle mit hieran angepasster konkaver Lauffläche zum Einsatz kommt. Eine solche Rolle läuft dann in senkrechter Ausrichtung mit ihrer konkaven Lauffläche auf dem pilzförmigen Kopf in Längsrichtung des Profils hin und her.

Der Widerhaken kann Bestandteil eines an ein unteres Rahmenteil angeschlossenen Profileinsatzes sein. Dieser Profileinsatz ist vorzugsweise als Zinkdruckgussteil ausgeführt und lässt sich rastend mit dem unteren Rahmenteil verbinden, welches seinerseits die Unterkante des Gleitelementes aufnimmt.

Von besonderer Bedeutung ist die Tatsache, dass die beiden Profile zur Aufnahme einerseits der Führungsschienen, andererseits der Rollkörper breitenvariabel und modular aufgebaut sein können. Zu diesem Zweck sind jeweilige Randstücke und dazwischen befindliche Mittelstücke beliebiger Anzahl vorgesehen, so dass unter dem Strich eine frei wählbare Zahl an Gleitelementen unter Zuhilfenahme der beiden Führungsschienen hierin geführt werden kann. Auf diese Weise lassen sich die beiden Profile bzw. Führungsprofile beliebig verbreitern, so dass theoretisch unbegrenzt viele Gleitelemente dazwischen aufgenommen werden.

Dadurch können beliebig lange Verglasungslängen realisiert werden.

Zur Verbindung der einzelnen Profilteile bzw. Randstücke und Mittelstücke sind jeweils Nut-/Federverbindungen vorgesehen. Dabei ist die Feder als in Profilschienenlängsachse durchlaufende gelenkkopfähnliche Profilierung ausgebildet. Bei der Nut handelt es sich demgegenüber um eine in Profilschienenlängsachse durchlaufende pfannenähnliche Profilierung.

Die Nut-/Federverbindung ermöglicht durch ihre axiale Lagerung nicht nur eine gleichsam horizontale Verbindung der einzelnen Profilstücke bzw. Randstücke und Mittelstücke, sondern auch eine demgegenüber schräge Verbindung. Zur Realisierung der Nut-/Federverbindung müssen die jeweiligen Profilteile vor Kopf axial gegeneinander verschoben bzw. eingefädelt werden. Dabei ist das Gelenkspiel so ausgebildet, dass ein leichtes Gegeneinanderschieben möglich ist.

Obwohl zur Realisierung der beiden Profile bzw. Profilschienen üblicherweise Aluminiumstrangpressprofile Verwendung finden, gelingt der beschriebene Zusammenbau problemlos. Das lässt sich im Kern darauf zurückführen, dass die betreffenden Profile vor ihrem Zusammenbau mit einer Beschichtung, insbesondere Pulverbeschichtung, ausgerüstet werden, welche für die erforderliche Gleitfähigkeit sorgt. Selbstverständlich können alternativ oder zusätzlich auch Gleitmittel Verwendung finden.

Zur Festlegung der Nut-/Federverbindung und Anbringung der Profile sind jeweils durch die Nut-/Federverbindung hindurchgreifende Befestigungsmittel bzw. Befestigungsbolzen vorgesehen. Diese Befestigungsbolzen bzw. -mittel lassen sich versetzt anordnen und leiten die entstehenden Kräfte direkt in ein Mauerwerk oder eine zugehörige Ständerkonstruktion ein, in welcher die Befestigungsmittel verankert und an welcher demzufolge die Profile befestigt sind. Folglich greifen die mit dem Eigengewicht und auftretenden Seitenkräften verbundenen Gesamtkräfte der Gleitelementvorrichtung nicht an dem Gelenk an, sondern werden vielmehr über die Befestigungsmittel bzw. den Befestigungsbolzen in das Mauerwerk bzw. die Ständerkonstruktion eingeleitet.

Schließlich eignen sich die beschriebenen Profile zur Aufnahme von Zusatzeinrichtungen. Hierbei mag es sich um eine Markise, ein Fliegenschutzrollo etc. handeln. Zu diesem Zweck lassen sich zumeist die jeweiligen Randstücke der Profilschiene durch freigestaltete Sonderprofile ersetzen. Diese Sonderprofile nehmen dann ihrerseits Insektenschutzgitter, Beschattungssysteme, Markisen etc. auf.

Im Ergebnis wird eine Gleitelementvorrichtung im Rahmen der Erfindung zur Verfügung gestellt, die zunächst einmal durch besonders einfachen und kostengünstigen Aufbau besticht. Das lässt sich im Kern darauf zurückführen, dass an der Oberkante der Gleitelemente Rollen bzw. Rollkörper ausdrücklich nicht erforderlich sind, vielmehr eine feststehende (ein- oder) beidseitige Seitenführung zum Einsatz kommt. Dadurch, dass die Oberkante des jeweiligen Gleitelementes um ein vorgegebenes Maß zwischen die beiden Seitenführungen eintaucht, lassen sich Durchbiegungen des Gleitelementes problemlos beherrschen. Solche Durchbiegungen treten üblicherweise als Zug- oder Druckkräfte auf, die vertikal zur zugehörigen Elementebene gerichtet sind und sich auf Wind- oder Regendruck zurückführen lassen. Kurz und gut zeichnet sich die beschriebene Gleitelementvorrichtung durch Funktionssicherheit bei zugleich einfachem und kostengünstigem Aufbau aus.

Hinzu kommt, dass die Montage deutlich erleichtert ist. Das lässt sich ebenfalls auf die rollkörperfrei ausgebildete Oberkante des Gleitelementes zurückführen. Denn nun ist es nicht (mehr) erforderlich, unbedingt für einen geradlinigen Verlauf des oberen Profils sorgen zu müssen. Vergleichbares gilt für das untere Profil. Die im Stand der Technik beschriebenen Unterfütterungsmaßnahmen können also zum größten Teil entfallen. Dadurch wird die Montage einfacher und kostengünstiger.

Bei den Gleitelementen handelt es sich zumeist um Schiebeglaselemente mit einer sogenannten Kaltverglasung. Das heißt, von zugehörigen Rahmenteilen wird lediglich eine einfache Glasscheibe gehalten, die als Sicherheitsglasscheibe ausgeführt sein mag. Diese Schiebeverglasung eignet sich insbesondere dazu, auf Balkongeländer oder Brüstungen aufgebaut zu werden. Ebenso ist natürlich auch der Anbau an Unterkonstruktionen denkbar. In jedem Fall lässt sich hierdurch die Nutzung eines zugehörigen Balkons jahreszeitenunabhängiger verlängern. Gleichzeitig wird die Wärmedämmung des Gebäudes insgesamt erhöht. Selbstverständlich können die beschriebenen Gleitelementvorrichtungen auch zur Begrenzung bzw. Abdeckung von Terrassen, Schwimmbädern usw. eingesetzt werden. Ebenso bietet sich natürlich auch eine Anbringung und ein Betrieb im Innern an. Dann sind die Gleitelemente zumeist als Holz(furnier)platten ausgeführt.

Im Folgenden wird die Erfindung anhand einer lediglich ein Ausführungsbeispiel darstellenden Zeichnung näher erläutert; es zeigen:
- **Fig. 1**: eine erfindungsgemäße Gleitelementvorrichtung in schematischer Ansicht;
- **Fig. 2**: den Gegenstand nach Fig. 1 perspektivisch;
- **Fig. 3**: das obere Profil zur Aufnahme der Gleitelemente,
- **Fig. 4**: das zugehörige untere Profil,
- **Fig. 5**: ein an das obere Profil angesetztes Sonderprofil zur Aufnahme eines Fliegengitterrollos und
- **Fig. 6**: eine Variante gemäß Fig. 5 zur Anbringung und Aufnahme einer Markise.

In den Figuren ist eine Gleitelementvorrichtung dargestellt, bei welcher es sich im Rahmen des Ausführungsbeispiels um eine Balkongeländerverglasungseinrichtung handelt. Diese lässt sich zwischen zwei lediglich in Fig. 1 angedeuteten Balkonen 1 anbringen. Zum grundsätzlichen Aufbau gehören Gleitelemente 2, bei denen es sich um Schiebeglaselemente handelt. Diese Gleitelemente 2 bewegen sich im Wesentlichen in einer insbesondere in den Fig. 3 und 4 schematisch angedeuteten Gleitebene G. Dabei drückt der Zusatz "im Wesentlichen" aus, dass sich mit der dargestellten Gleitelementvorrichtung auch Abzweigungen, Weichen, geringfügige Krümmungen etc. darstellen lassen, wie sie beispielhaft in der EP 0 902 153 A2 im Detail beschrieben werden.

Die Gleitelemente 2 verfügen an ihrer Unterkante 3 über angeschlossene Rollkörper 5, die in ein zugeordnetes unteres Profil 6 eingreifen. Auch die Oberkante 4 der Gleitelemente 2 greift in ein Profil ein, nämlich ein oberes Profil 7. Dieses Profil 7 ist jedoch nicht zwingend. Denn die Oberkante 4 des Gleitelementes 2 ist erfindungsgemäß rollkörperfrei ausgebildet und weist lediglich zumindest eine feststehende Seitenführung 8 auf. Bei dieser Seitenführung 8 handelt es sich im Rahmen des Ausführungsbeispiels um eine Führungsschiene, die als flexible Bürstenleiste 8 ausgebildet ist (vgl. Fig. 2).

Grundsätzlich lässt sich diese Bürstenleiste 8 an jeder beliebigen Deckenkonstruktion befestigen, so lange gewährleistet ist, dass die Oberkante 4 des Gleitelementes 2 hierdurch einwandfrei seitlich geführt wird. Im Rahmen des gezeigten Beispiels sind zwei Führungsschienen 8 bzw. Bürstenleisten 8 realisiert, die zwischen sich das in den dadurch gebildeten Spalt S eintauchende Gleitelement 2 bzw. dessen Oberkante 4 aufnehmen. Die Oberkante 4 des Gleitelementes 2 taucht um ein vorgegebenes Maß M in diesen Spalt S ein, um möglichen Durchbiegungen des Gleitelementes 2 Rechnung tragen zu können. Es versteht sich, dass das Maß M die maximal auftretenden seitlichen Durchbiegungen des Gleitelementes 2 berücksichtigt.

Die Führungsschienen bzw. Bürstenleisten 8 werden in Schiebenuten 9 des oberen Profils 7 schiebend aufgenommen, was - wie gesagt - nicht zwingend ist. Dagegen sind an der Unterkante 3 des Gleitelementes 2 die bereits angesprochenen Rollkörper 5 realisiert. Hierbei handelt es sich um senkrecht stehende Rollen 5 mit konkaver Lauffläche 10. Auf diese Weise wird ein einwandfreier Lauf der Rollen bzw. Rollkörper 5 auf einer pilzkopfartigen Lauffläche 11 gewährleistet. Die Krümmung des Pilzkopfes ist dabei an die Konkavität der Lauffläche 10 angepasst.

Unterseitig der Lauffläche 11 finden sich Ansätze 12. Jeweils zwei beidseitig eines sich anschließenden Steges 13 vorkragende Ansätze 12 bilden einen T-förmigen Kopf der Laufschiene 11, 12, 13. Die beiden Ansätze 12 werden von zwei Widerhaken 14 an der Unterkante 3 des Gleitelementes 2 in der Art einer Klammer beidseitig umschlossen. Auf diese Weise wird selbst bei Durchbiegungen des Gleitelementes 2 verhindert, dass sich die Rolle 5 von der zugehörigen Lauffläche 11 bzw. der Laufschiene 11, 12, 13 abhebt. Der Widerhaken 14 ist Bestandteil eines an ein unteres Rahmenteil 15 angeschlossenen Profileinsatzes 16.

Dieser Profileinsatz 16 ist als Zinkdruckgussteil ausgeführt und wird in das zugehörige Rahmenteil 15 eingesteckt. Ein oberes Rahmenteil fehlt, weil das Gleitelement 2 bzw. die Glasscheibe an dieser Stelle frei zwischen den beiden Führungsschienen 8 gehalten wird.

Von besonderer Bedeutung ist die Tatsache, dass das untere Profil 6 und das obere Profil 7 bzw. die zugehörigen Profilschienen 6, 7 breitenvariabel und modular ausgeführt sind. Das kommt insbesondere in den Fig. 3 und 4 zum Ausdruck. Hier erkennt man, dass beide Profile 6, 7 letztlich aus Randstücken 17a, 17b sowie Mittelstücken 18a, 18b zusammengesetzt sind. Dabei lassen sich zwischen den jeweiligen Randstücken 17a, 17b praktisch beliebig viele Mittelstücke 18a, 18b positionieren. Das hat zur Folge, dass auch die Anzahl der Laufschienen 11, 12, 13 sowie die Anzahl der Führungsschienen 8 variabel gestaltet werden kann. Demzufolge lassen sich praktisch beliebig viele Gleitelemente 2 zwischen den zugehörigen Profilen 6, 7 aufnehmen und führen.

Um nun die Randstücke 17a, 17b mit den Mittelstücken 18a, 18b verbinden zu können, sind jeweils Nut-/Federverbindungen 19, 20 vorgesehen. Diese Nut-/Federverbindungen 19, 20 verfügen über eine gelenkkopfähnliche und in Profilschienenlängsrichtung durchlaufende Profilierung 19. Demgegenüber handelt es sich bei der Nut 20 um eine in Profilschienenlängsrichtung durchlaufende pfannenähnliche Profilierung.

Folglich müssen die jeweiligen Profilstücke 17a, 17b sowie 18a, 18b vor Kopf durch axiales Ineinanderschieben miteinander vereinigt werden. Dabei sorgt ein vorhandenes und in den Fig. 3 und 4 zu erkennendes Gelenkspiel dafür, dass ein leichtes Gegeneinanderschieben der Profilstücke 17a, 17b und 18a, 18b ermöglicht wird. Unterstützend wirkt hier die Tatsache, dass die Profilstücke 17a, 17b und 18a, 18b mit Beschichtungen ausgerüstet sind, die das Gegeneinandergleiten begünstigen.

Damit die einzelnen Profilstücke 17a, 17b und 18a, 18b den erforderlichen Halt untereinander aufweisen, ist ein Befestigungsmittel 21 vorgesehen, welches zumindest an einer Stelle durch die jeweilige Nut-/Federverbindung 19, 20 hindurchgreift. Bei dem Befestigungsmittel 21 handelt es sich um einen Befestigungsbolzen 21, welcher im Mauerwerk 22 verankert wird. Anhand der Fig. 3 erkennt man, dass über die Länge der Profile 6, 7 bzw. Profilschienen 6, 7 mehrere Befestigungsbolzen 21 zum Einsatz kommen, die versetzt zueinander angeordnet sind. - Selbstverständlich können die Profile 6, 7 auch an einer Ständerkonstruktion - und nicht einem Mauerwerk 22 - befestigt werden.

Die Fig. 5 und 6 verdeutlichen schließlich, dass die Profile 6, 7 auch zur Aufnahme von Zusatzeinrichtungen, wie z. B. Markisen 24, Fliegenschutzrollos 23 etc. eingerichtet sind. Zu diesem Zweck wird das jeweilige Randstück 17a, 17b des Profils 6, 7 durch ein Sonderprofil ersetzt. Im Rahmen der Fig. 5 nimmt das dort dargestellte Sonderprofil ein lediglich angedeutetes Fliegengitter bzw. Fliegenschutzrollo 23 auf. Bei der Variante nach Fig. 6 ist die zusätzliche Anbringung einer Markise 24 möglich.

Bei den Profilen 6, 7 handelt es sich um Alustrangpressprofile. Dagegen kommt als Rahmenteil 15 zumeist ein Kunststoffhohlprofil zum Einsatz. Die einzelnen Gleitelemente 2 lassen sich üblicherweise frei innerhalb der Profile 6, 7 hin- und herschieben. Es ist aber auch denkbar, ihre Schiebebewegung wahlweise zu blockieren. Hierzu schlägt die Erfindung vor, ein federbeaufschlagtes Gestänge an jedem Gleitelement 2 zu realisieren, dessen oberer und unterer Zapfen nur dann nicht blockierend in das jeweilige Profil 6, 7 einfahren, wenn ein Knopf, Hebel etc. gedrückt wird.

Für die nötige Belüftung des hinter der Gleitelementvorrichtung abgeschlossenen Raumes sorgen ohnehin vorhandene Spalte im unteren Profil 6 respektive oberen Profil 7. Auch zwischen den einzelnen Gleitelementen 2 sind üblicherweise Spaltöffnungen vorgesehen. Selbstverständlich lassen sich diese Spaltöffnungen wunschgemäß auch durch Dichtlippen verschließen, wenn eine winddichte Abdeckung gewünscht wird.

## Patentansprüche

1. Gleitelementvorrichtung, insbesondere Schiebewand-und/oder Balkongeländerverglasungseinrichtung, mit
- im Wesentlichen in einer Gleitebene (G) bewegbaren Gleitelementen (2) mit Unterkante (3) und Oberkante (4), ferner mit
- wenigstens an die Unterkante (3) angeschlossenen Rollkörpern (5), die in ein zugeordnetes unteres Profil (6) eingreifen, und mit
- einer rollkörperfrei ausgebildeten Oberkante (4) des Gleitelementes (2), welche lediglich zumindest eine feststehende Seitenführung in einem oberen Profil (7) aufweist,
wobei die beiden Profile (6, 7) , mittels Randstücken (17a,17b) und dazwischen befindlichen Mittelstücken (18a,18b), breitenvariabel sowie modular ausgebildet sind und zur Verbindung der Profilstücke (17a, 17b; 18a; 18b) jeweils Nut-/Federverbindungen (19, 20) dienen,
**dadurch gekennzeichnet, dass** die jeweilige Nut-/Federverbindung (19, 20) eine gelenkkopfähnliche Profilierung (19) als Feder (19) sowie eine pfannenähnliche Profilierung (20) als Nut (20) aufweist, die beide in Profilschienenlängsrichtung durchlaufen und eine axiale Lagerung der Profilstücke (17a, 17b; 18a, 18b) mit Gelenkspiel zueinander bewirken.

2. Gleitelementvorrichtung nach Anspruch 1, **dadurch gekennzeichnet, dass** zur Seitenführung (8) der Oberkante (4) des Gleitelementes (2) vorzugsweise flexible Führungsschienen (8), insbesondere Bürstenleisten (8), vorgesehen sind.

3. Gleitelementvorrichtung nach Anspruch 1 oder 2, **dadurch gekennzeichnet, dass** zwei Führungsschienen (8) realisiert sind, die das Gleitelement (2) zwischen sich aufnehmen, wobei die beiden Führungsschienen (8) in einem oberen Profil (7) angeordnet sind.

4. Gleitelementvorrichtung nach einem der Ansprüche 1 bis 3, **dadurch gekennzeichnet, dass** die Unterkante (3) des Gleitelementes (2) mit zumindest einem Widerhaken (14) ausgerüstet ist, welcher wenigstens einen Ansatz (12) einer Laufschiene (11, 12, 13) für den Rollkörper (5) übergreift.

5. Gleitelementvorrichtung nach einem der Ansprüche 1 bis 4, **dadurch gekennzeichnet, dass** zwei Widerhaken (14) vorgesehen sind, die in der Art einer Klammer einen aus zwei Ansätzen (12) gebildeten T-förmigen Kopf der Laufschiene (11, 12, 13) beidseitig umschließen.

6. Gleitelementvorrichtung nach einem der Ansprüche 1 bis 5, **dadurch gekennzeichnet, dass** der Widerhaken (14) Bestandteil eines an ein unteres Rahmenteil (15) angeschlossenen Profileinsatzes (16) ist.

7. Gleitelementvorrichtung nach einem der Ansprüche 1 bis 6, **dadurch gekennzeichnet, dass** die beiden Profile (6, 7) mit jeweiligen Randstücken (17a, 17b) und dazwischen befindlichen Mittelstücken (18a, 18b) als Profilstücke (17a, 17b; 18a, 18b) beliebiger Anzahl ausgebildet sind, so dass eine frei wählbare Zahl an Gleitelementen (2) hierin geführt werden kann.

8. Gleitelementvorrichtung nach einem der Ansprüche 1 bis 7, **dadurch gekennzeichnet, dass** zur Verbindung der Randstücke (17a, 17b) und Mittelstücke (18a, 18b) jeweils Nut-/Federverbindungen (19, 20) dienen.

9. Gleitelementvorrichtung nach einem der Ansprüche 1 bis 8, **dadurch gekennzeichnet, dass** zur Festlegung der Nut-/Federverbindungen (19, 20) und Anbringung der Profile (6, 7) jeweils durch die Nut-/Federverbindung (19, 20) hindurchgreifende und im Mauerwerk (22) verankerte Befestigungsmittel (21) vorgesehen sind.

10. Gleitelementvorrichtung nach einem der Ansprüche 1 bis 9, **dadurch gekennzeichnet, dass** die Profile (6, 7) zur Aufnahme von Zusatzeinrichtungen, wie z. B. Markise (24), Fliegenschutzrollo (23) etc. eingerichtet sind.

## Claims

1. A sliding element, particularly a sliding wall and/or balcony rail glazing, with
- sliding elements (2) that feature a lower edge (3) and an upper edge (4) and are essentially moveable in a sliding plane (G), with
- roller elements (5) that are connected to at least the lower edge (3) and engage into an assigned lower profile (6), and with
- an upper edge (4) of the sliding element (2) that is realized without roller elements and merely features at least one stationary lateral guide in an upper profile (7),
wherein the two profiles (6, 7) have a modular design of variable width with edge sections (17a, 17b) and middle sections (18a, 18b) situated therebetween, and wherein tongue/groove connections (19, 20) respectively serve for connecting the profile sections (17a, 17b; 18a, 18b),
**characterized in that** the respective tongue/groove connections (19, 20) feature a tongue (19) in the form of a ball-like profile (19) as well as a groove (20) in the form of a socket-like profile (20), both of which extend continuously in the longitudinal direction of the profile rail and effect an axial support of the profile sections (17a, 17b; 18a, 18b) relative to one another with joint clearance.

2. The sliding element according to Claim 1, **characterized in that** preferably flexible guide rails (8), particularly brush strips (8), are provided as lateral guides (8) for the upper edge (4) of the sliding element (2).

3. The sliding element according to Claim 1 or 2, **characterized in that** two guide rails (8) are provided which accommodate the sliding element (2) between one another, wherein the two guide rails (8) are arranged in an upper profile (7).

4. The sliding element according to one of Claims 1-3, **characterized in that** the lower edge (3) of the sliding element (2) is provided with at least one barb (14) that overlaps at least one extension (12) of a running rail (11, 12, 7.3) for the roller element (5).

5. The sliding element according to one of Claims 1-4, **characterized in that** two barbs (14) are provided and enclose a T-shaped head of the running rail (11, 12, 13) formed by two extensions (12) on both sides in a clamp-like fashion.

6. The sliding element according to one of Claims 1-5, **characterized in that** the barb (14) forms part of a profile insert (16) connected to the lower frame part (15) .

7. The sliding element according to one of Claims 1-6, **characterized in that** the two profiles (6, 7) are respectively composed of edge sections (17a, 17b) and middle sections (18a, 18b) situated therebetween and realized in the form of an arbitrary number of profile sections (17a, 17b; 18a, 18b) such that a freely selectable number of sliding elements (2) can be guided therein.

8. The sliding element according to one of Claims 1-7, **characterized in that** tongue/groove connections (19, 20) respectively serve for connecting the edge sections (17a, 17b) and middle sections (18a, 18b).

9. The sliding element according to one of Claims 1-8, **characterized in that** mounting means (21) anchored in the masonry (22) penetrate the respective tongue/groove connection (19, 20) in order to fix the tongue/groove connections (19, 20) and to attach the profiles (6, 7).

10. The sliding element according to one of Claims 1-9, **characterized in that** the profiles (6, 7) are designed for accommodating auxiliary devices such as, for example, awnings (24), insect screen shades (23), etc.

## Revendications

1. Dispositif d'éléments coulissants, en particulier dispositifs de vitrage de balcon et/ou de parois coulissantes, avec
- des éléments coulissants mobiles (2) sensiblement dans un plan de coulissement (G) avec un bord inférieur (3) et un bord supérieur (4), en outre avec
- des corps (5) de roulement raccordés au bord inférieur (3) qui s'engagent dans un profilé inférieur associé (6) et avec
- un bord supérieur (4) réalisé sans corps de roulement, de l'élément coulissant (2), bord qui présente simplement au moins un guide latéral fixe dans un profilé supérieur (7),
les deux profilés (6, 7) étant réalisés modulaires et variables en largeur au moyens de pièces de bordure (17a, 17b) et de pièces médianes intercalées (18a, 18b), et servant à relier des pièces profilées (17a, 17b; 18a; 18b) respectivement en tant que jonction à rainure et languette (19, 20),
**caractérisé en ce que** la jonction à rainure et languette (19, 20) présente un profilage (19) similaire à une rotule en tant que languette (19) et un profilage (20) semblable à une cavité en tant que rainure (20), lesquelles s'étendent dans le sens longitudinal du rail profilé et provoquent un logement axial des pièces profilées (17a, 17b; 18a, 18b) avec un jeu d'articulation entre elles.

2. Dispositif d'éléments coulissants selon la revendication 1, **caractérisé en ce que** pour le guidage latéral (8) du bord supérieur (4) de l'élément coulissant (2), il est prévu de préférence des coulisses de guidage flexibles (8), en particulier des glissières à brosse (8).

3. Dispositif d'éléments coulissants selon la revendication 1 ou 2, **caractérisé en ce qu'**il est réalisé deux coulisses de guidage (8) qui logent l'élément coulissant (2) entre elles, les deux coulisses de guidage (8) étant disposées dans un profilé supérieur (7).

4. Dispositif d'éléments coulissants selon l'une des revendications 1 à 3, **caractérisé en ce que** le bord inférieur (3) de l'élément coulissant (2) est équipé d'au moins un contre-crochet (14) qui franchit au moins un épaulement (12) d'une coulisse de roulement (11, 12, 13) pour le corps de roulement (5).

5. Dispositif d'éléments coulissants selon l'une des revendications 1 à 4, **caractérisé en ce que** deux contre-crochets (14) sont prévus qui entourent de part et d'autre à la manière d'un collier une tête de la glissière de roulement (11, 12, 13), en forme de T formée par deux épaulements (12).

6. Dispositif d'éléments coulissants selon l'une des revendications 1 à 5, **caractérisé en ce que** le contre-crochet (14) fait partie d'un insert profilé (16) raccordé une partie inférieure de cadre (15).

7. Dispositif d'éléments coulissants selon l'une des revendications 1 à 6, **caractérisé en ce que** les deux profilés (6, 7) sont réalisés avec des pièces de bordure respectives (17a, 17b) et des pièces médianes intercalées (18a, 18b) en tant que pièces profilées (17a, 17b; 18a, 18b), et ce, en nombre quelconque de sorte qu'un nombre librement sélectionnable d'ëlëments coulissants (2) peuvent être guidés à l'intérieur.

8. Dispositif d'éléments coulissants selon l'une des revendications 1 à 7, **caractérisé en ce que** des jonctions à rainure et languette (19, 20) servent respectivement à relier les pièces de bordure (17a, 17b) et les pièces médianes (18a, 18b).

9. Dispositif d'éléments coulissants selon l'une des revendications 1 à 8, **caractérisé en ce qu'**il est prévu, pour la fixation des jonctions à rainure et languette (19, 20) et la mise en place des profilés (6, 7), respectivement des moyens de fixation (21) ancrés dans la maçonnerie (22) et traversant la jonction à rainure et languette (19, 20).

10. Dispositif d'éléments coulissants selon l'une des revendications 1 à 9, **caractérisé en ce que** les profilés (6, 7) sont agencés pour le logement de dispositifs supplémentaires tels que des marquises (24), des stores moustiquaires (23) etc.
